# FASCICULE DE BREVET EUROPEEN

(11) **EP 4 427 297 B1**
(45) Date de publication et mention de la délivrance du brevet: **12.11.2025**
(21) Numéro de dépôt: 22803329.6
(22) Date de dépôt: 25.10.2022
(51) Int. Cl.: H01Q 1/08, H01Q 1/28, H01Q 1/44, H01Q 9/16, H01Q 21/24, H01Q 3/26

(54) **PLATEFORME SATELLITE ET PROCÉDÉ DE RECONFIGURATION DU FAISCEAU ÉLECTROMAGNÉTIQUE D'UNE TELLE PLATEFORME SATELLITE**
SATELLITENPLATTFORM UND VERFAHREN ZUM UMKONFIGURIEREN DES ELEKTROMAGNETISCHEN STRAHLS EINER SOLCHEN SATELLITENPLATTFORM
SATELLITE PLATFORM AND METHOD FOR RECONFIGURING THE ELECTROMAGNETIC BEAM OF SUCH A SATELLITE PLATFORM

(30) Priorité: 04.11.2021 FR 2111690
(43) Date de publication de la demande: 11.09.2024
(73) Titulaire: THALES, 92190 Meudon (FR)
(72) Inventeur: LEGAY, Hervé, 31830 Plaisance du Touche (FR); TUBAU, Ségolène, 31300 Toulouse (FR)
(74) Mandataire: Atout PI Laplace
(86) Numéro de dépôt international: PCT/EP2022/079794
(87) Numéro de publication internationale: WO 2023/078736

(56) Documents cités:
- US-B1- 10 347 974
- US-B1- 11 152 987

## Description

### Domaine technique :

L'invention se situe dans le domaine des antennes disposées sur les satellites, pour les radiocommunications HF, VHF, UHF : les antennes usuellement utilisées sont les antennes dipôles ou monopôles, chaque dimension de la taille du satellite étant plus petite que la longueur d'onde.

### Technique antérieure

Une antenne dipôle consiste en l'association de deux brins métalliques. Elle est alimentée en son milieu et destinée à transmettre ou à recevoir de l'énergie électromagnétique. Les brins sont usuellement alignés selon le même axe, qui définit la polarisation linéaire de l'onde émise ou reçue. Une antenne dipôle est usuellement utilisée lorsque la longueur de chacun de ses deux brins correspond à un quart de longueur d'onde. La résonance du mode qui s'y établit permet d'adapter simplement l'antenne aux lignes de transmissions traditionnelles. Le rayonnement associé à une telle antenne dipôle est bien connu de l'homme de l'art : en référence à la figure 1, en utilisant la décomposition usuelle (voir plus bas) du champ électrique rayonné *̅E̅*̅ au point M selon les composantes E_{θ} et E_{φ}, telles que *̅E̅*̅ = E_{θ}. *e̅_{θ}+* E_{φ}. *e̅_{φ},* le champ rayonné par un tel dipôle orienté selon l'axe OZ rayonne exclusivement selon la composante E_{θ}. L'intensité du champ produit est maximale dans le plan orthogonal au dipôle.

La décomposition usuelle mentionnée ci-dessus utilise la base des coordonnées sphériques : lorsque seul θ varie, M décrit un demi-cercle et le vecteur unitaire *e̅_{θ}* est tangent à ce demi-cercle ; lorsque seul φ varie, M décrit un demi-cercle et le vecteur unitaire *e̅_{φ}* est tangent à ce demi-cercle. Des précisions seront trouvées sur https://en.wikipedia.org/wiki/Spherical coordinate system.

Il est aussi connu d'associer deux dipôles orthogonaux, ce qui donne un fonctionnement dans les deux polarisations linéaires orthogonales. L'antenne comporte alors quatre brins, distribués tous les 90°. Les deux paires de brins (ou dipôles) sont excités en leur centre avec deux signaux électromagnétiques, permettant de rayonner deux signaux indépendants dans les deux polarisations linéaires orthogonales. Les directions de rayonnement maximales correspondant à chaque dipôle seront toutefois situées dans des plans orthogonaux. Le plan où le champ rayonné par un dipôle est maximal correspond à un champ d'intensité nul pour le dipôle disposé orthogonalement par rapport au premier.

De telles antennes dipôles ont déjà été aménagées sur des nanosatellites. Toutefois, en bande VHF ou UHF notamment, un nano satellite ou un mini satellite a des dimensions comparables à une fraction de longueur d'onde : il interfère significativement avec une antenne dipôle, ce qui affecte significativement son rayonnement propre. Aussi les premières approches suivies dans la communauté scientifique ont privilégié un positionnement symétrique du dipôle par rapport au nano satellite afin d'éviter l'excitation de résonances parasites sur le corps du satellite, et de réduire sa diffraction ou encore un positionnement déporté du corps du satellite. Il en résulte toutefois des contraintes d'aménagement, qui s'ajoutent à toutes les autres spécifications (diversité de direction de rayonnement, diversité de polarisation).

Une antenne monopole est une simplification de l'antenne dipôle. Elle est constituée d'un seul brin métallique, et disposée usuellement au centre d'un plan de masse, de grande dimension par rapport à la longueur d'onde. La position symétrique permet de minimiser les diffractions générées par ce plan de masse lorsque sa taille est du même ordre de grandeur que la longueur d'onde. En respectant ces conditions d'aménagement, une telle antenne rayonne principalement dans le demi plan supérieur au plan de masse. Appliqué à un mini-satellite rectangulaire (comme les nano satellites 12U ou 16U, avec 1U=10*10*10 cm³), cette approche impose des points d'aménagements spécifiques, au centre du grand côté du nano satellite, comme présenté. Il devient alors difficile d'aménager plusieurs antennes.

En outre, dans le cas d'antennes dipôle ou monopole, le déploiement d'un panneau solaire connecté au satellite altère la condition de symétrie, et peut alors encore augmenter la diffraction du satellite.

Les solutions existantes privilégient donc des sous-systèmes antennaires qui sont aménagés sur le satellite de sorte à minimiser la diffraction du satellite. Il est alors très contraignant d'aménager plusieurs antennes dans de telles conditions.

Ces antennes filaires présentées ci-dessus sont conventionnellement utilisées en tant qu'antennes passives, produisant donc un rayonnement fixe, et non reconfigurable.

Par ailleurs, une formation de faisceaux s'applique de façon connue sur des éléments rayonnants identiques, dont le rayonnement individuel couvre l'ensemble du secteur angulaire spécifié. La formation de faisceaux permet alors d'accroitre le gain de l'antenne, et de réaliser un faisceau plus directif, qui est orientable dans une direction plus spécifique au sein de ce secteur angulaire, à l'aide d'un formateur de faisceau qui distribue aux différents éléments le même signal affecté d'une pondération de phase. Cette approche n'a pu être appliquée dans les cas applicatifs de type dipôle ou monopôle de l'art antérieur décrits plus haut, car du fait des contraintes d'installation des antennes pour diminuer la diffraction, il n'est pas possible de réaliser plusieurs éléments rayonnants présentant le même diagramme de rayonnement.

US 11 152 987 B1 décrit une solution d'estimation de la direction d'arrivée sur la base d'un système à récepteur passif comprenant une première antenne dipôle croisée sur une plate-forme d'un premier satellite, une seconde antenne dipôle croisée sur la plate-forme, un récepteur passif et une logique d'orientation de faisceau pour les première et seconde antennes dipôles croisées. La logique d'orientation de faisceau oriente un faisceau de rayonnement du récepteur passif dans une première direction, alignée sur un trajet de signal direct aligné sur un second satellite, et oriente le faisceau de rayonnement du récepteur passif dans une seconde direction, alignée sur un trajet de signal réfléchi.

US 10 347 974 B1 décrit une antenne satellite radiofréquence biconique déployable, sur un satellite.

### Résumé de l'invention :

A cet effet, suivant un premier mode de réalisation, la présente invention décrit une plateforme satellite comprenant :
- un satellite délimité par une enveloppe satellite constituée de parois métalliques du satellite, lesdites parois comprenant une première paroi destinée à faire face à la terre, une deuxième paroi faisant face à la première paroi et des troisièmes parois s'étendant depuis la première paroi jusqu'à la deuxième paroi ;
- un réseau de N antennes d'émission électromagnétique et/ou de réception électromagnétique,

chaque antenne comprend ladite enveloppe satellite et un brin métallique respectif s'étendant dans le plan de la première ou deuxième paroi et;
chaque antenne comprend un connecteur électrique respectif, connecté électriquement au brin (i) et à l'enveloppe satellite et adapté, pour :
   en émission, délivrer un premier signal électrique, reçu par le connecteur, au brin et à l'enveloppe satellite pour rayonnement électromagnétique, par le brin de l'antenne et par l'enveloppe satellite, en fonction dudit premier signal électrique ; et/ou
   en réception, pour recueillir un deuxième signal électrique issu de la transposition, par le brin de l'antenne et par l'enveloppe satellite, d'un rayonnement électromagnétique reçu par l'antenne ;
dans lequel, si N = 2, les projections orthogonales des deux brins sur la première paroi sont orthogonales et si N > 2, la projection orthogonale du nième brin sur la première paroi est obtenue par une rotation de +2π/N, n=2 à N, de la projection orthogonale du (n-1)ième brin sur la première paroi,
ladite plateforme satellite comprenant un formateur de faisceau adapté pour obtenir un signal de commande indiquant une directivité cible quelconque au sein d'un secteur angulaire de couverture et/ou une polarisation cible à mettre en œuvre par le réseau d'antenne, ledit formateur de faisceau comprenant un contrôleur adapté pour calculer une atténuation et un déphasage sélectivement pour chaque antenne en fonction dudit signal de commande,
ledit formateur de faisceaux étant adapté pour :
   en émission, appliquer à chacun des premiers signaux électriques destinés aux N antennes, lesdits atténuation et déphasage calculés pour l'antenne à laquelle ledit premier signal est destiné et délivrer au connecteur associé à l'antenne ledit premier signal ainsi adapté ; et/ou
   en réception, appliquer, à chacun desdits deuxièmes signaux électriques recueillis par les connecteurs des N antennes, lesdits atténuation et déphasage calculés pour l'antenne dont ledit premier signal provient.

Face à l'impossibilité d'éviter complètement la diffraction par le satellite du rayonnement d'éléments rayonnants, il a été fait le choix d'une approche radicalement différente, consistant à inclure le satellite dans le fonctionnement électromagnétique de l'antenne, en vue d'établir une communication avec un terminal mobile sur la terre et émettant un signal dans la même bande de fréquence HF, VHF ou UHF que l'antenne.

En outre, comme il n'est alors plus possible de réaliser des éléments rayonnants ayant les mêmes diagrammes de rayonnement, la seconde idée consiste alors à disposer au contraire des éléments rayonnants qui ont des diagrammes de rayonnement complémentaires, permettant de couvrir par ajout la totalité de la zone angulaire spécifiée, idéalement pour chacune des composantes principales de polarisation.

Dans des modes de réalisation particuliers, ladite plateforme satellite comprendra l'une et/ou l'autre des caractéristiques suivantes :
- les brins sont fixés en périphérie de la première ou deuxième paroi dans le plan de laquelle ils s'étendent, lesdits brins s'étendant en outre vers l'extérieur de ladite paroi ;
- les N brins s'étendent dans le plan de la première paroi ;
- N ≥4 ;
- les brins sont réalisés en technologie Mètre ruban ;
- un plan de masse au niveau de la deuxième paroi et parallèle à ladite deuxième paroi.

Suivant un deuxième mode de réalisation, la présente invention décrit un procédé de mise en œuvre d'un faisceau électromagnétique d'une plateforme satellite comprenant :
- un satellite délimité par une enveloppe satellite constituée de parois métalliques du satellite, lesdites parois comprenant une première paroi destinée à faire face à la terre, une deuxième paroi faisant face à la première paroi et des troisièmes parois s'étendant depuis la première paroi jusqu'à la deuxième paroi ;
- un réseau de N antennes d'émission électromagnétique et/ou de réception électromagnétique,

ledit procédé étant caractérisée en ce qu'il comprend les étapes suivantes, chaque antenne comprenant ladite enveloppe satellite et un brin métallique respectif s'étendant dans le plan de la première ou deuxième paroi et chaque antenne comprenant un connecteur électrique respectif, connecté électriquement au brin et à l'enveloppe satellite, selon lequel, si N = 2, les projections orthogonales des deux brins sur la première paroi sont orthogonales et si N > 2, la projection orthogonale du nième brin sur la première paroi est obtenue par une rotation de +2π/N, n=2 à N, de la projection orthogonale du (n-1)ième brin sur la première paroi :
   - en émission : fourniture d'un premier signal électrique, reçu par le connecteur, au brin et à l'enveloppe satellite pour rayonnement électromagnétique, par le brin de l'antenne et par l'enveloppe satellite, en fonction dudit premier signal électrique ; et/ou
   - en réception : recueil d'un deuxième signal électrique issu de la transposition, par le brin de l'antenne et par l'enveloppe satellite, d'un rayonnement électromagnétique reçu par l'antenne ;
   - obtention par un formateur de faisceau de ladite plateforme satellite d'un signal de commande indiquant une directivité cible quelconque au sein d'un secteur angulaire de couverture et/ou une polarisation cible à mettre en œuvre par le réseau d'antenne,
   - calcul par un contrôleur dudit formateur de faisceau d'une atténuation et d'un déphasage sélectivement pour chaque antenne en fonction dudit signal de commande,
   - en émission, application par ledit formateur de faisceaux à chacun des premiers signaux électriques destinés aux N antennes, desdits atténuation et déphasage calculés pour l'antenne à laquelle ledit premier signal est destiné et délivrance au connecteur associé à l'antenne dudit premier signal ainsi adapté ; et/ou
en réception, application par ledit formateur de faisceaux à chacun desdits deuxièmes signaux électriques recueillis par les connecteurs des N antennes, desdits atténuation et déphasage calculés pour l'antenne dont ledit premier signal provient.

Dans des modes de réalisation particuliers, ladite plateforme satellite comprendra l'une et/ou l'autre des caractéristiques suivantes :
- les brins sont fixés en périphérie de la première ou deuxième paroi dans le plan de laquelle ils s'étendent, lesdits brins s'étendant en outre vers l'extérieur de ladite paroi ;
- les N brins s'étendent dans le plan de la première paroi ;
- N ≥4.

### Brève description des figures :

L'invention sera mieux comprise et d'autres caractéristiques, détails et avantages apparaîtront mieux à la lecture de la description qui suit, donnée à titre non limitatif, et grâce aux figures annexées, données à titre d'exemple.
[Fig. 1] La figure 1 est une illustration du rayonnement d'une antenne dipôle, comme connu de l'art antérieur ;
[Fig. 2] la figure 2 est une représentation d'une plateforme satellite dans un mode de réalisation de l'invention ;
[Fig. 3] la figure 3 est une représentation schématique de la formation de faisceau dans un mode de réalisation de l'invention ;
[Fig. 4] la figure 4 illustre la connexion entre les brins et le satellite dans un mode de réalisation de l'invention ;
[Fig. 5] la figure 5 est une représentation des diagrammes de rayonnement unitaire en polarisation E_{φ} pour chacune de 6 antennes dans un mode de réalisation de l'invention ;
[Fig. 6] la figure 6 est une représentation des diagrammes de rayonnement unitaire en polarisation E_{θ} pour chacune de 6 antennes dans un mode de réalisation de l'invention ;
[Fig. 7] la figure 7 est une représentation d'un diagramme de rayonnement en polarisation E_{φ} obtenu par formation de faisceaux dans un mode de réalisation de l'invention ;
[Fig. 8] la figure 8 est une représentation d'un diagramme de rayonnement en polarisation E_{θ} obtenu par formation de faisceaux dans un mode de réalisation de l'invention.

Des références identiques peuvent être utilisées dans des figures différentes lorsqu'elles désignent des éléments identiques ou comparables.

### Description détaillée :

Un mode de réalisation particulier de l'invention est maintenant décrit en référence aux figures.

La figure 2 représente schématiquement une plateforme satellite 10 dans un mode de réalisation de l'invention, en trajectoire orbitale à une distance d de la terre T 20, d comprise entre 500 et 1000 km. La plateforme satellite 10 comporte un satellite 13 délimité par son enveloppe satellite 11, métallique, décrivant ici sensiblement un parallélépipède (généralement, de dimensions au moins 12 ou 16 U avec face terre : par exemple 20*20 cm² (D1xD2) et hauteur 30 ou 40 cm (D3) ou bien face terre plus grande, par exemple 30*30, ou bien hauteur plus grande par exemple compris entre 50-60 cm). La plateforme satellite 10 comporte en outre des panneaux solaires 16 se déployant autour de l'enveloppe satellite 11. L'enveloppe métallique 11 comporte une paroi 12, disposée face à la terre 25, une paroi 14 faisant face à la paroi 12, dans la direction opposée à la terre 25 et quatre parois latérales 15 s'étendant de l'une à l'autre des parois 12, 14 et fermant ainsi l'enveloppe 11. On appellera ci-après la paroi 12 la paroi *face terre* et la paroi 14, la paroi *face anti terre.*

On considère un repère orthonormé (O, x, y, z) attaché à la paroi face terre 12, où O, x et y sont respectivement un point et deux axes dans le plan de la paroi 12.

La plateforme satellite 10 comporte un système antennaire 17 comprenant N antennes A1, A2, ..., AN, avec N supérieur ou égal à 2. Le système antennaire 17 opère dans des bandes de fréquences HF, VHF ou UHF, dont la longueur d'onde est située entre 0,5 et 5 mètres. Les dimensions du satellite 13 sont de l'ordre de plusieurs dixièmes de longueur d'onde ; la largeur D1, la longueur D2, la hauteur D3 sont chacune inférieure à la longueur d'onde, par exemple comprise entre ¼ de longueur d'onde et une longueur d'onde.

Par exemple, dans le cas particulier considéré, le système antennaire 17 est en bande VHF, fonctionnant à 150 MHz, correspondant à une longueur d'onde de 2 mètres, et est fixé sur l'enveloppe 11 du satellite 13, de dimensions D1 x D2 x D3 égales à 20 cm x 20 cm x 40 cm (le satellite 13 dans d'autres modes de réalisation est un mini-satellite, dont les dimensions sont comparables à la longueur d'onde). La longueur de chaque brin métallique est d'un quart de longueur d'onde. Une telle longueur permet l'établissement d'un mode quart d'onde sur le brin métallique, qui facilite l'adaptation de l'antenne (on notera qu'il est possible également d'avoir une longueur correspondant à une demi-onde ; un mode supérieur s'établirait sur l'antenne, ce qui permettrait aussi son adaptation, avec un rayonnement de chaque élément rayonnant différent).

Comme décrit plus haut, l'invention modifie le fonctionnement d'une antenne dipôle classique en remplaçant, dans chaque antenne Ai, i= 1 à N, le second brin du dipôle par le satellite13. Ainsi chaque antenne Ai comprend un brin métallique, (le brin n°i) et l'enveloppe métallique 11 du satellite 13. Chaque antenne Ai est alimentée par un connecteur électrique adapté pour injecter un signal électrique utile au brin i en une extrémité de celui-ci et pour l'injecter également dans l'enveloppe satellite 11. Des courants électriques s'établissent sur les parois du satellite. Une résonance globale peut alors s'établir sur l'ensemble brin métallique - satellite.

Dans un mode de réalisation, chaque brin s'étend dans le plan de la paroi 12 face terre ou dans celui de la paroi 14 face anti terre.

Dans un mode de réalisation, la direction des brins (définie par le vecteur partant de l'extrémité du brin reliée au connecteur électrique vers l'autre extrémité) est répartie spatialement, de manière à obtenir des directions de rayonnement maximal complémentaires (appelées encore directions préférentielles de rayonnement complémentaires).

Dans un mode de réalisation, si N>2 : si tous les brins sont dans le plan de la même paroi 12 face terre ou 14 anti terre, le brin de l'antenne An est angulairement espacé du brin de l'antenne An-1 de +2π/N, pour n = 1 à N ; si les brins sont répartis entre ces deux plans, cette règle est alors respectée pour les projections orthogonale des brins sur le plan de la paroi 12 face terre.

Dans un mode de réalisation, les connecteurs d'alimentation des brins sont situés en périphérie de la paroi face terre 12 (ou paroi face antiterre 14), les brins, s'étendant alors majoritairement à l'extérieur de la paroi. Cela permet d'établir prioritairement des courants verticaux (selon l'axe Oz) sur les parois latérales 15 du satellite.

Ainsi, dans le mode de réalisation considéré en référence à la figure 2, N = 6 et les 6 brins, référencés 1, 2, 3, 4, 5, 6 ancrés à la périphérie de la paroi 12 s'étendent majoritairement à l'extérieur de la paroi 12, dans le plan de la paroi 12 face terre, correspondant ici au petit côté du satellite. Deux brins adjacents quelconques sont espacés de +2π/N (ici π/3).

Dans un mode de réalisation, si N=2, les brins, tous positionnés dans le plan de la paroi 12 face terre ou tous positionnés dans le plan de la paroi 14 face anti terre (ou les projections orthogonales des brins, s'ils sont répartis entre ces deux plans) sont espacés angulairement de 90°.

Dans un mode de réalisation, N est le nombre total d'antennes sur la plateforme, comprenant chacune ladite enveloppe satellite et un brin métallique respectif s'étendant dans le plan de la première ou deuxième paroi.

Dans un mode de réalisation, ces brins métalliques sont réalisés avec la technologie Mètre Ruban. Les mètre-rubans sont des rubans flexibles ayant une section en arc de cercle dont le rayon de courbure est convexe sur une première face de ruban et concave sur une deuxième face du ruban. Le brin peut ainsi être en configuration enroulée, occupant un volume restreint, avant la mise en service de l'antenne et être déployé, et rigide, dès la mise en service, les rubans étant aptes à passer de l'état enroulé à l'état déployé essentiellement grâce à leur énergie élastique propre. Les mètres rubans sont donc bien adaptés pour la fabrication d'antennes filaires déployables et pour minimiser la masse de l'antenne.

Sur la figure 4 est représenté un détail de l'alimentation des antennes An, n= 1 à 6. L'injection du signal électrique dans chaque antenne Ai entre le brin et l'enveloppe satellite est réalisée au moyen d'un connecteur 60, ici un câble coaxial, disposé entre le module électronique adapté pour fournir ce signal en émission (et/ou pour traiter ce signal en réception ; dans un mode de réalisation, il s'agit du dispositif de formation de faisceaux 50 mentionné plus loin). A chaque antenne An, n= 1 à N, est ainsi associé un connecteur 60, transportant le signal électrique propre à cette antenne An. L'âme centrale 61 d'un connecteur 60 est connectée à l'extrémité du brin satellite n ancrée sur le satellite. La couronne périphérique 62 du connecteur 60 est, elle, mise en contact direct avec la paroi 12 face terre du satellite. La masse du câble coaxial 60 est reportée sur le mandrin métallique 25 directement en contact avec la paroi 12 du satellite (le mandrin 25 est attaché sur la paroi 12 par des languettes 26) (dans un autre mode de réalisation, on pourrait reporter la masse du câble coaxial directement sur la face terre, au niveau de l'excitation des brins métalliques).

Dans le cas considéré, l'extrémité des brins qui est ancrée à la paroi 12 l'est au niveau d'un mandrin 25 autour duquel ils étaient enroulés avant la mise en service opérationnelle du système antennaire 17 par exemple (le déploiement des mètres-rubans selon leur axe respectif est assuré par exemple de manière autonome par leur déroulement spontané suite à une étape de libération des rubans par la disparition de fils fusibles lors du déclenchement d'un courant de forte intensité).

Si un brin i d'antenne Ai était ancré sur l'une des faces 12, 14, mais de manière perpendiculaire à ces faces, les courants qui s'établiraient sur cette face se compenseraient et contribueraient peu au rayonnement. Les courants sur les parois latérales 15 contribueraient en revanche au rayonnement : le diagramme de rayonnement résultant pour l'antenne Ai serait très semblable à celui d'un dipôle demi-onde tel que représenté en figure 1, avec un rayonnement en E_{φ} très faible (-45 dB dans un exemple simulé).

Au contraire, disposer les brins dans le plan des parois 12 ou 14 et ancrés en périphérie de ces parois tel que proposé selon l'invention permet à la composante E_{φ} d'atteindre des valeurs similaires à celles de la composante E_{θ}, la direction pour laquelle la composante E_{θ} est maximale correspondant à la direction pour laquelle la composante E_{φ} est minimale, et réciproquement : pour un brin dans le plan de la paroi 12 face terre, dans le plan xₙOz, xₙ définissant l'axe du nᵢₑₘₑ brin métallique (n = 1 à N), le rayonnement selon la composante E_{θ} est maximal dans le plan xnOz, et le rayonnement selon la composante E_{φ} est minimal dans ce plan ; réciproquement, dans le plan ynOz, le rayonnement selon la composante E_{φ} est maximal et le rayonnement est minimal pour la composante E_{θ} (en reprenant les appellations employées E_{θ} et E_{φ} en référence à la figure 1 et en considérant un repère orthonormé (yₙ, z, xₙ) à la place de (X, Y, Z)).

Aussi, si on considère le demi-espace supérieur (i.e. l'espace compris entre le satellite et la terre, et plus spécifiquement le secteur angulaire typique applicable aux mini ou nano-satellites défilant en orbite basse : θ < 55°, φ ∈ [0, 2π] (les angles θ, φ sont exprimés dans un repère sphérique associé au repère orthonormé Oxyz de la figure 2, e̅ᵣ étant orienté le long de la direction de propagation et définissant ces angles), chaque élément rayonnant (défini par un brin horizontal i et le nanosatellite) contribue sur des zones angulaires privilégiées. Les zones angulaires correspondant à deux éléments rayonnants avec des brins adjacents, évoluent par une rotation de 2π/N, s'il y a N éléments rayonnants.

La Figure 5 (respectivement Figure 6) met en évidence ces secteurs angulaires, en représentant, en fonction des angles A, B, le rayonnement selon la composante E_{φ} (respectivement E_{θ}) dans la configuration considérée en figure 2 pour chaque antenne A1, ... , A6, représentés en niveaux de gris à partir de -20 dBi, par pas de deux. Les angles A, respectivement B, chacun dans la fenêtre [-60, + 60] sont vus du satellite, avec A = θ sin(φ), B = θ cos(φ).

Les secteurs angulaires préférentiels correspondant aux deux composantes E_{φ}, E_{θ} sont orthogonaux. Les éléments rayonnants ayant des brins métalliques orientés dans des directions opposées (comme les brins 1 et 4, ou encore les liens 2 et 5, ou les liens 3 et 6) contribuent sur les mêmes secteurs angulaires. Cet effet est particulièrement marqué pour le rayonnement en polarisation E_{φ} qui est principalement produit par le brin métallique et les courants sur la paroi face terre 12 du satellite. Les diagrammes de rayonnement en polarisation E_{θ}, pour lesquels les parois latérales 15 du satellite contribuent, sont moins symétriques, probablement du fait de courants plus forts sur les faces latérales 15 situées du côté du brin métallique.

Dans un mode de réalisation, la plateforme satellite 10 comprend un dispositif électronique de formation de faisceaux 50 représenté schématiquement en figure 3, permettant de synthétiser des faisceaux plus directifs (selon une direction sélectionnée, quelconque au sein du champ angulaire couvert par la somme des diagrammes de rayonnement), dans une polarisation sélectionnée, et d'accroître le gain (par rapport à la simple juxtaposition des faisceaux unitaires de N antennes), en combinant, après application d'une pondération d'amplitude et de phase, les signaux électriques associés à chaque élément rayonnant.

Le dispositif de formation de faisceaux 50 comprend un contrôleur électronique 40 et un bloc électronique de formation de faisceaux 30, comprenant N chaînes de traitement, la chaîne n°i de traitement, i=1 à N, comportant un atténuateur 31_i et un déphaseur 32_i. L'atténuateur 31_i est adapté pour appliquer un gain d'atténuation au signal de la chaîne de traitement i qi lui est fourni en entrée et le déphaseur 32_i est adapté pour appliquer un déphasage au signal de la chaîne de traitement i qui lui est fourni en entrée. Les valeurs des gains et des déphasages pour chaque chaîne n°i sont commandées par le contrôleur 40 en fonction de la direction privilégiée spécifiée et de la polarisation spécifiée pour le rayonnement du système antennaire 17.

En émission, un signal électrique S portant l'information utile à transmettre par le système antennaire 17 est divisé en N signaux, un de ces signaux étant fourni en entrée de chaque chaîne de traitement. Une atténuation, puis un déphasage, dont les valeurs sont déterminées par le contrôleur 40 sélectivement pour chaque chaîne i de traitement, en fonction de la direction spécifiée et de la polarisation spécifiée de rayonnement du système antennaire 17, sont appliqués et le signal résultant Si est délivré au connecteur électrique alimentant l'antenne Ai.

En réception, similairement, les signaux électriques délivrés par les connecteurs d'antennes A1, ..., AN sont chacun déphasés, puis atténués, avec sur chaque chaîne i, une atténuation et un déphasage de valeurs déterminées par le contrôleur sélectivement pour chaque chaîne i, en fonction de la direction spécifiée et de la polarisation spécifiée pour le rayonnement capté par le système antennaire 17.

On notera que la formation de faisceau peut se faire en analogique ou après transposition de fréquences, en numérique.

Dans un mode de réalisation, les valeurs des coefficients d'atténuation et de déphasage pour chaque chaîne i, en fonction de la direction spécifiée et de la polarisation spécifiée pour le rayonnement du système antennaire 17, sont déterminées, dans une phase de calibration préalable, par un procédé de « conjugate matching », maximise le gain dans une direction donnée, ou un procédé de traitement MMSE (« minimum mean squared error ») lequel maximise le gain dans une direction donnée, tout en minimisant les interférences dans les autres directions.

Dans la configuration représentée en figure 2, où N=6, il a ainsi pu être créé successivement à titre d'exemples 24 faisceaux correspondant chacun à une direction préférentielle de rayonnement distincte, régulièrement distribués sur la couverture, pointant pour une élévation constante θ = 55° depuis le satellite et contribuant selon la polarisation E_{φ} (une de ces 24 faisceaux est représenté en figure 7, avec les mêmes niveaux de gris que ceux considérés précédemment), ainsi que 24 autres faisceaux correspondant chacun à une direction préférentielle de rayonnement distincte, régulièrement distribués sur la couverture, pointant pour une élévation constante θ = 55° et contribuant selon la polarisation E_{θ} (une de ces 24 faisceaux est représenté en figure 8). Il a été mesuré que le gain est accru de 4 dB en moyenne par rapport aux diagrammes des antennes Ai unitaires. Là encore, il apparait que le maximum de rayonnement dans la composante Eφ est obtenu pour un minimum de composante Eθ et inversement.

Le procédé 'Conjugate Matching' calcule la pondération appliquée aux différents éléments rayonnants pour maximiser le gain dans une direction θ, φ, et pour une polarisation donnée. Il calcule les coefficients d'atténuation et de déphasage de sorte qu'ils soient les coefficients conjugués de la loi d'éclairement des différents éléments rayonnants, illuminés par une onde plane avec la polarisation considérée, et incidente dans une direction θ, φ.

Les diagrammes des éléments rayonnants individuels donnent leurs réponses en incidence. Par conséquent, les coefficients d'amplitude varient dans la plage de valeurs entre 0 et -20dB, et la loi de phase dans la plage de valeurs entre 0 et 360°.

Le contrôleur 40, dans des modes de réalisation, est adapté pour, en réaction à une commande reçue, commander le basculement entre deux configurations distinctes de formation de faisceaux (par exemple suite à un changement de localisation géographique d'un terminal mobile avec lequel une radiocommunication doit être établie via le système antennaire 17), donnant lieu au remplacement des coefficients de formation de faisceaux par de nouvelles valeurs afin de focaliser l'antenne dans une autre direction et/ou avec une autre polarisation, tout en en augmentant le gain par rapport à la simple sommation des diagrammes individuels d'antennes Ai, i = 1 à N. Le contrôleur 40, dans des modes de réalisation, est adapté pour, en réaction à une commande reçue, commander le basculement entre une configuration de formation de faisceaux et une configuration basique sommant simplement les diagrammes individuels (sans formation de faisceaux), voire une configuration minimale en alimentant par exemple seulement quelques antennes.

La taille du satellite 13 détermine les distributions de courant de surface qui s'y établissent. Des parois latérales 15 plus longilignes (D3 plus grand) par exemple pourront être le support d'un mode d'ordre supérieur pour les courants verticaux s'établissant le long de ces parois latérales. Un satellite avec des parois 12, 14 plus grandes permettra d'augmenter le rayonnement selon la composante E_{φ}. Le mode de fonctionnement reste toutefois le même, pour ce qui concerne la complémentarité des secteurs angulaires associés aux composantes E_{θ} et E_{φ}. Les outils de simulation électromagnétique commerciaux permettent maintenant de prédire ce fonctionnement global avec précision, en modélisant le système antennaire et son environnement satellite.

Dans un mode de réalisation, afin de minimiser le rayonnement dans le demi-espace inférieur, la plateforme satellite 10 comporte en outre un plan de masse 22 orthogonal aux parois latérales 15 du satellite (plan de masse 22 dans le plan de la paroi antiterre 14 ou parallèle à cette paroi et située juste sous cette paroi 14 par exemple). Ce grand plan de masse 22 peut être une grille très fortement ajourée, dont la taille des ouvertures est de l'ordre de λ/10 ; chacun des côtés de ce plan est au moins de 5 λ. Il pourrait être déployé simultanément aux générateurs solaires 16.

Le déploiement d'un tel plan de masse 22 permet d'augmenter significativement le gain dans le demi-espace supérieur. Il n'altère pas le fonctionnement de système antennaire 17 qui est toujours reconfigurable en pointage et en polarisation.

La présente invention propose ainsi, de façon compatible avec les contraintes inhérentes aux petites plateformes satellite, une antenne déployable, reconfigurable en direction de pointage et en polarisation, permettant de réaliser un faisceau dont le gain est supérieur à celui d'une antenne omnidirectionnelle, typiquement 2-5 dBi, dans toute direction appartenant à un large secteur angulaire (typiquement ± 60°). La solution répond donc particulièrement bien aux contraintes rencontrées dans les communications avec des terminaux à terre et pouvant se déplacer dans des secteurs géographiques très variés et difficilement maîtriser la polarisation du signal émis, en outre affectée par les conditions de propagation dans l'atmosphère.

## Revendications

1. Plateforme satellite (10) comprenant :
- un satellite (13) délimité par une enveloppe satellite (11) constituée de parois métalliques (12, 14, 15) du satellite, lesdites parois comprenant une première paroi (12) destinée à faire face à la terre (25), une deuxième paroi (14) faisant face à la première paroi et des troisièmes parois (15) s'étendant depuis la première paroi jusqu'à la deuxième paroi ;
- un réseau de N antennes d'émission électromagnétique et/ou de réception électromagnétique (Ai, i=1 à 6),
chaque antenne comprend ladite enveloppe satellite (11) et un brin métallique (i=1 à 6) respectif s'étendant dans le plan de la première (12) ou deuxième (14) paroi et;
chaque antenne (Ai, i=1 à 6) comprend un connecteur électrique respectif (60), connecté électriquement au brin (i) et à l'enveloppe satellite (11) et adapté, pour:
en émission, délivrer un premier signal électrique, reçu par le connecteur (60), au brin (i=1 à 6) et à l'enveloppe satellite (11) pour rayonnement électromagnétique, par le brin de l'antenne et par l'enveloppe satellite, en fonction dudit premier signal électrique ; et/ou
en réception, pour recueillir un deuxième signal électrique issu de la transposition, par le brin de l'antenne (i=1 à 6) et par l'enveloppe satellite (11), d'un rayonnement électromagnétique reçu par l'antenne ;
dans lequel, si N = 2, les projections orthogonales des deux brins sur la première paroi sont orthogonales et si N > 2, la projection orthogonale du nième brin sur la première paroi (12) est obtenue par une rotation de +2π/N, n=2 à N, de la projection orthogonale du (n-1)ième brin sur la première paroi (12),
ladite plateforme satellite (10) comprenant un formateur de faisceau (50) adapté pour obtenir un signal de commande indiquant une directivité cible quelconque au sein d'un secteur angulaire de couverture et/ou une polarisation cible à mettre en œuvre par le réseau d'antenne, ledit formateur de faisceau (50) comprenant un contrôleur (40) adapté pour calculer une atténuation et un déphasage sélectivement pour chaque antenne en fonction dudit signal de commande,
ledit formateur de faisceaux (50) étant adapté pour :
en émission, appliquer à chacun des premiers signaux électriques destinés aux N antennes, lesdits atténuation et déphasage calculés pour l'antenne à laquelle ledit premier signal est destiné et délivrer au connecteur (60) associé à l'antenne ledit premier signal ainsi adapté ; et/ou
en réception, appliquer, à chacun desdits deuxièmes signaux électriques recueillis par les connecteurs (60) des N antennes, lesdits atténuation et déphasage calculés pour l'antenne dont ledit premier signal provient.

2. Plateforme satellite (10) selon la revendication 1, dans lequel les brins (i=1 à 6) sont fixés en périphérie de la première (12) ou deuxième (14) paroi dans le plan de laquelle ils s'étendent, lesdits brins (i=1 à 6) s'étendant en outre vers l'extérieur de ladite paroi.

3. Plateforme satellite (10) selon l'une quelconque des revendications précédentes, dans lequel les N brins s'étendent dans le plan de la première paroi.

4. Plateforme satellite (10) selon l'une quelconque des revendications précédentes, dans lequel N ≥4.

5. Plateforme satellite (10) selon l'une quelconque des revendications précédentes, dans lequel les brins (i=1 à 6) sont réalisés en technologie Mètre ruban.

6. Plateforme satellite (10) selon l'une quelconque des revendications précédentes, comprenant un plan de masse (22) au niveau de la deuxième paroi (14) et parallèle à ladite deuxième paroi.

7. Procédé de mise en œuvre d'un faisceau électromagnétique d'une plateforme satellite (10) comprenant :
- un satellite (13) délimité par une enveloppe satellite (11) constituée de parois métalliques (12, 14, 15) du satellite, lesdites parois comprenant une première paroi (12) destinée à faire face à la terre (25), une deuxième paroi (14) faisant face à la première paroi et des troisièmes parois (15) s'étendant depuis la première paroi jusqu'à la deuxième paroi ;
- un réseau de N antennes d'émission électromagnétique et/ou de réception électromagnétique (Ai, i=1 à 6),
ledit procédé étant **caractérisée en ce qu'**il comprend les étapes suivantes, chaque antenne comprenant ladite enveloppe satellite (11) et un brin métallique (i=1 à 6) respectif s'étendant dans le plan de la première (12) ou deuxième (14) paroi et chaque antenne (Ai, i=1 à 6) comprenant un connecteur électrique respectif (60), connecté électriquement au brin (i) et à l'enveloppe satellite (11), selon lequel, si N = 2, les projections orthogonales des deux brins sur la première paroi sont orthogonales et si N > 2, la projection orthogonale du nième brin sur la première paroi (12) est obtenue par une rotation de +2π/N, n=2 à N, de la projection orthogonale du (n-1)ième brin sur la première paroi (12) :
- en émission : fourniture d'un premier signal électrique, reçu par le connecteur (60), au brin (i=1 à 6) et à l'enveloppe satellite (11) pour rayonnement électromagnétique, par le brin de l'antenne et par l'enveloppe satellite, en fonction dudit premier signal électrique ; et/ou
- en réception : recueil d'un deuxième signal électrique issu de la transposition, par le brin de l'antenne (i=1 à 6) et par l'enveloppe satellite (11), d'un rayonnement électromagnétique reçu par l'antenne ;
- obtention par un formateur de faisceau (50) de ladite plateforme satellite (10) d'un signal de commande indiquant une directivité cible quelconque au sein d'un secteur angulaire de couverture et/ou une polarisation cible à mettre en œuvre par le réseau d'antenne,
- calcul par un contrôleur (40) dudit formateur de faisceau (50) d'une atténuation et d'un déphasage sélectivement pour chaque antenne en fonction dudit signal de commande,
- en émission, application par ledit formateur de faisceaux (50) à chacun des premiers signaux électriques destinés aux N antennes, desdits atténuation et déphasage calculés pour l'antenne à laquelle ledit premier signal est destiné et délivrance au connecteur (60) associé à l'antenne dudit premier signal ainsi adapté ; et/ou
- en réception, application par ledit formateur de faisceaux (50) à chacun desdits deuxièmes signaux électriques recueillis par les connecteurs (60) des N antennes, desdits atténuation et déphasage calculés pour l'antenne dont ledit premier signal provient.

8. Procédé de mise en œuvre d'un faisceau électromagnétique d'une plateforme satellite (10) selon la revendication 7, selon lequel les brins (i=1 à 6) sont fixés en périphérie de la première (12) ou deuxième (14) paroi dans le plan de laquelle ils s'étendent, lesdits brins (i=1 à 6) s'étendant en outre vers l'extérieur de ladite paroi.

9. Procédé de mise en œuvre d'un faisceau électromagnétique d'une plateforme satellite (10), selon l'une des revendications 7 ou 8, selon lequel les N brins s'étendent dans le plan de la première paroi.

10. Procédé de mise en œuvre d'un faisceau électromagnétique d'une plateforme satellite (10) selon l'une quelconque des revendications 7 à 9, selon lequel N ≥4.

## Patentansprüche

1. Satellitenplattform (10), umfassend:
- einen Satelliten (13), der von einer Satellitenhülle (11) begrenzt wird, die aus Metallwänden (12, 14, 15) des Satelliten besteht, wobei die Wände eine erste Wand (12), die dazu bestimmt ist, der Erde (25) zugewandt zu sein, eine zweite Wand (14), die der ersten Wand zugewandt ist, und dritte Wände (15) umfassen, die sich von der ersten Wand bis zur zweiten Wand erstrecken;
- ein Netz aus N elektromagnetischen Sendeantennen und/oder elektromagnetischen Empfangsantennen (Ai, i=1 bis 6),
wobei jede Antenne die Satellitenhülle (11) und ein jeweiliges metallisches Strahlungselement (i=1 bis 6) umfasst, das sich in der Ebene der ersten (12) oder zweiten (14) Wand erstreckt und;
jede Antenne (Ai, i=1 bis 6) einen jeweiligen elektrischen Verbinder (60), der elektrisch mit dem Strahlungselement (i) und mit der Satellitenhülle (11) verbunden ist, und angepasst ist, um:
beim Senden ein erstes elektrisches Signal, das vom Verbinder (60) empfangen wird, an das Strahlungselement (i=1 bis 6) und an die Satellitenhülle (11) zur elektromagnetischen Strahlung durch das Strahlungselement der Antenne und durch die Satellitenhülle in Abhängigkeit vom ersten elektrischen Signal abzugeben; und/oder
beim Empfangen ein zweites, aus der Umsetzung durch das Strahlungselement der Antenne (i=1 bis 6) und durch die Satellitenhülle (11) einer von der Antenne empfangenen elektromagnetischen Strahlung stammendes elektrisches Signal aufzufangen;
wobei, wenn N = 2, die orthogonalen Projektionen der beiden Strahlungselemente auf die erste Wand orthogonal sind, und wenn N > 2, die orthogonale Projektion des n-ten Strangs auf die erste Wand (12) durch eine Drehung von +2π/N, n=2 bis N der orthogonalen Projektion des (n-1)-ten Strangs auf die erste Wand (12) erhalten wird,
wobei die Satellitenplattform (10) einen Strahlbildner (50) umfasst, der angepasst ist, um ein Steuersignal zu erhalten, das irgendeine Zielrichtcharakteristik innerhalb eines Abdeckwinkelsektors und/oder eine vom Antennennetz auszuführende Zielpolarisierung angibt, wobei der Strahlbildner (50) eine Steuereinheit (40) umfasst, die angepasst ist, um eine Abschwächung und eine Phasenverschiebung selektiv für jede Antenne in Abhängigkeit von dem Steuersignal zu berechnen,
wobei der Strahlbildner (50) angepasst ist, um:
beim Senden auf jedes der ersten für die N Antennen bestimmten elektrischen Signale die für die Antenne, für die das erste Signal bestimmt ist, berechnete Abschwächung und Phasenverschiebung anzuwenden, und das erste so angepasste Signal an den der Antenne zugeordneten Verbinder (60) abzugeben; und/oder
beim Empfangen auf jedes der zweiten von den Verbindern (60) der N Antennen aufgefangenen elektrischen Signale die für die Antenne, von der das erste Signal kommt, berechnete Abschwächung und Phasenverschiebung anzuwenden.

2. Satellitenplattform (10) nach Anspruch 1, wobei die Strahlungselemente (i=1 bis 6) an der Peripherie der ersten (12) oder zweiten (14) Wand in deren Ebene sie sich erstrecken, befestigt sind, wobei sich die Strahlungselemente (i=1 bis 6) weiter zur Außenseite der Wand erstrecken.

3. Satellitenplattform (10) nach einem der vorstehenden Ansprüche, wobei sich die N Strahlungselemente in der Ebene der ersten Wand erstrecken.

4. Satellitenplattform (10) nach einem der vorstehenden Ansprüche, wobei N ≥4.

5. Satellitenplattform (10) nach einem der vorstehenden Ansprüche, wobei die Strahlungselemente (i=1 bis 6) aus Maßbandtechnologie realisiert sind.

6. Satellitenplattform (10) nach einem der vorstehenden Ansprüche, die eine Grundplatte (22) im Bereich der zweiten Wand (14) und parallel zur zweiten Wand umfasst.

7. Verfahren zum Umsetzen eines elektromagnetischen Strahls einer Satellitenplattform (10), umfassend:
- einen Satelliten (13), der von einer Satellitenhülle (11) begrenzt wird, die aus Metallwänden (12, 14, 15) des Satelliten besteht, wobei die Wände eine erste Wand (12), die dazu bestimmt ist, der Erde (25) zugewandt zu sein, eine zweite Wand (14), die der ersten Wand zugewandt ist, und dritte Wände (15) umfassen, die sich von der ersten Wand bis zur zweiten Wand erstrecken;
- ein Netz aus N elektromagnetischen Sendeantennen und/oder elektromagnetischen Empfangsantennen (Ai, i=1 bis 6),
wobei das Verfahren **dadurch gekennzeichnet ist, dass** es die folgenden Schritte umfasst, wobei jede Antenne die Satellitenhülle (11) und ein jeweiliges metallisches Strahlungselement (i=1 bis 6) umfasst, das sich in der Ebene der ersten (12) oder zweiten (14) Wand erstreckt und jede Antenne (Ai, i=1 bis 6) einen jeweiligen elektrischen Verbinder (60) umfasst, der elektrisch mit dem Strahlungselement (i) und mit der Satellitenhülle (11) verbunden ist, wobei, wenn N = 2, die orthogonalen Projektionen der beiden Strahlungselement auf die erste Wand orthogonal sind und wenn N > 2 die orthogonale Projektion des n-ten Strahlungselements auf die Wand (12) durch eine Drehung von +2π/N, n=2 bis N der orthogonalen Projektion des (n-1)-ten Strahlungselements auf die erste Wand (12) erhalten wird:
- beim Senden: Bereitstellen eines ersten elektrischen Signals, das vom Verbinder (60) empfangen wird, für das Strahlungselement (i=1 bis 6) und für die Satellitenhülle (11) zur elektromagnetischen Strahlung durch das Strahlungselement der Antenne und durch die Satellitenhülle in Abhängigkeit vom ersten elektrischen Signal; und/oder
- beim Empfangen: Auffangen eines zweiten, aus der Umsetzung durch das Strahlungselement der Antenne (i=1 bis 6) und durch die Satellitenhülle (11) einer von der Antenne empfangenen elektromagnetischen Strahlung stammenden elektrischen Signals;
- Erhalten durch einen Strahlbildner (50) der Satellitenplattform (10) eines Steuersignals, das irgendeine Zielrichtcharakteristik innerhalb eines Abdeckwinkelsektors und/oder eine vom Antennennetz auszuführende Zielpolarisierung angibt,
- Berechnen durch eine Steuereinheit (40) des Strahlbildners (50) einer Abschwächung und einer Phasenverschiebung selektiv für jede Antenne in Abhängigkeit von dem Steuersignal,
- beim Senden Anwenden durch den Strahlbildner (50) auf jedes der ersten für die N Antennen bestimmten elektrischen Signale der für die Antenne, für die das erste Signal bestimmt ist, berechneten Abschwächung und Phasenverschiebung, und Abgeben des ersten so angepassten Signal an den der Antenne zugeordneten Verbinder (60); und/oder
- beim Empfangen Anwenden durch den Strahlbildner (50) auf jedes der zweiten von den Verbindern (60) der N Antennen aufgefangenen elektrischen Signale der für die Antenne, von der das erste Signal kommt, berechneten Abschwächung und Phasenverschiebung.

8. Verfahren zum Umsetzen eines elektromagnetischen Strahls einer Satellitenplattform (10) nach Anspruch 7, wobei die Strahlungselemente (i=1 bis 6) an der Peripherie der ersten (12) oder zweiten (14) Wand in deren Ebene sie sich erstrecken, befestigt sind, wobei sich die Strahlungselemente (i=1 bis 6) weiter zur Außenseite der Wand erstrecken.

9. Verfahren zum Umsetzen eines elektromagnetischen Strahls einer Satellitenplattform (10) nach einem der Ansprüche 7 oder 8, wobei sich die N Strahlungselemente in der Ebene der ersten Wand erstrecken.

10. Verfahren zum Umsetzen eines elektromagnetischen Strahls einer Satellitenplattform (10) nach einem der Ansprüche 7 bis 9, wobei N ≥4.

## Claims

1. Satellite platform (10) comprising:
- a satellite (13) delimited by a satellite casing (11) constituted of metal walls (12, 14, 15) of the satellite, said walls comprising a first wall (12) intended to face the Earth (25), a second wall (14) facing the first wall and third walls (15) extending from the first wall to the second wall;
- a network of N electromagnetic emission and/or electromagnetic reception antennas (Ai, i=1 to 6),
each antenna comprises said satellite casing (11) and a respective metal strand (i=1 to 6) extending in the plane of the first (12) or second (14) wall, and;
each antenna (Ai, i=1 to 6) comprises a respective electrical connector (60), electrically connected to the strand (i) and to the satellite casing (11), and adapted, to:
in emission, issue a first electrical signal, received by the connector (60), to the strand (i=1 to 6) and to the satellite casing (11) for electromagnetic radiation, by the strand of the antenna and by the satellite casing, according to said first electrical signal; and/or
in reception, to collect a second electrical signal coming from the transposition, by the strand of the antenna (i=1 to 6) and by the satellite casing (11), of an electromagnetic radiation received by the antenna;
in which, if N = 2, the orthogonal projections of the two strands on the first wall are orthogonal, and if N > 2, the orthogonal projection of the nth strand on the first wall (12) is obtained by a rotation of +2π/N, n = 2 to N, of the orthogonal projection of the (n-1)th strand on the first wall (12),
said satellite platform (10) comprising a beamformer (50) adapted to obtain a control signal indicating any target directivity within a coverage angular sector and/or a target polarization to be implemented by the antenna network, said beamformer (50) comprising a controller (40) adapted to calculate an attenuation and a phase shift selectively for each antenna according to said control signal,
said beamformer (50) being adapted to:
in emission, apply to each of the first electrical signals intended for the N antennas, said attenuation and phase shift calculated for the antenna for which said first signal is intended and issue to the connector (60) associated with the antenna, said first signal thus adapted; and/or
in reception, apply, to each of said second electrical signals collected by the connectors (60) of the N antennas, said attenuation and phase shift calculated for the antenna, from which said first signal originates.

2. Satellite platform (10) according to claim 1, wherein the strands (i=1 to 6) are fixed at the periphery of the first (12) or second (14) wall in the plane from which they extend, said strands (i=1 to 6) further extending to the outside of said wall.

3. Satellite platform (10) according to any one of the preceding claims, wherein the N strands extend in the plane of the first wall.

4. Satellite platform (10) according to any one of the preceding claims, wherein N ≥4.

5. Satellite platform (10) according to any one of the preceding claims, wherein the strands (i=1 to 6) are made in tape measure technology.

6. Satellite platform (10) according to any one of the preceding claims, comprising a ground plane (22) at the second wall (14) and parallel to said second wall.

7. Method for implementing an electromagnetic beam of a satellite platform (10) comprising:
- a satellite (13) delimited by a satellite casing (11) constituted of metal walls (12, 14, 15) of the satellite, said walls comprising a first wall (12) intended to face the Earth (25), a second wall (14) facing the first wall and third walls (15) extending from the first wall to the second wall;
- a network of N electromagnetic emission and/or electromagnetic reception antennas (Ai, i=1 to 6),
said method being **characterized in that** it comprises the following steps, each antenna comprising said satellite casing (11) and a respective metal strand (i=1 to 6) extending in the plane of the first (12) or second (14) wall and each antenna (Ai, i=1 to 6) comprising a respective electrical connector (60), electrically connected to the strand (i) and to the satellite casing (11), whereby, if N = 2, the orthogonal projections of the two strands on the first wall are orthgonal and if N > 2, the orthogonal projection of the nth strand on the first wall (12) is obtained by a rotation of +2π/N, n=2 to N, of the orthogonal projection of the (n-1)th strand on the first wall (12):
in emission: provision of a first electrical signal, received by the connector (60), to the strand (i=1 to 6) and to the satellite casing (11) for electromagnetic radiation, by the strand of the antenna and by the satellite casing, according to said first electrical signal; and/or
in reception: collection of a second electrical signal coming from the transposition, by the strand of the antenna (i=1 to 6) and by the satellite casing (11), of an electromagnetic radiation received by the antenna;
- obtaining by a beamformer (50) of said satellite platform (10) of a control signal indicating any target directivity within a coverage angular sector and/or a target polarisation to be implemented by the antenna network,
- calculation by a controller (40) of said beamformer (50) of an attenuation and of a phase shift selectively for each antenna according to said control signal,
in emission, application by said beamformer (50) to each of the first electrical signals intended for the N antennas, said attenuation and phase shift calculated for the antenna for which said first signal is intended and deliver to the connector (60) associated with the antenna of said first signal thus adapted; and/or
in reception, application by said beamformer of networks (50) to each of said second electrical signals collected by the connectors (60) of the N antennas, said attenuation and phase shift calculated for the antenna, from which said first signal originates.

8. Method for implementing an electromagnetic beam of a satellite platform (10) according to claim 7, whereby the strands (i=1 to 6) are fixed at the periphery of the first (12) or second (14) wall in the plane from which they extend, said strands (i=1 to 6) further extending to the outside of said wall.

9. Method for implementing an electromagnetic beam of a satellite platform (10), according to any one of claims 7 or 8, whereby the N strands extend in the plane of the first wall.

10. Method for implementing an electromagnetic beam of a satellite platform (10), according to any one of claims 7 to 9, whereby N ≥4.
